# EUROPÄISCHE PATENTSCHRIFT

(11) **EP 0 499 682 B1**
(45) Veröffentlichungstag und Bekanntmachung des Hinweises auf die Patenterteilung: **19.04.1995**
(21) Anmeldenummer: 91111259.7
(22) Anmeldetag: 06.07.1991
(51) Int. Cl.: E02F 3/40, E02F 7/06

(54) **Schaufel für Erdbewegungsgeräte**
Bucket for earth-moving machine
Godet pour engin de terrassement

(30) Priorität: 18.02.1991 DE 4104950
(43) Veröffentlichungstag der Anmeldung: 26.08.1992
(73) Patentinhaber: Wack, Helmut, D-66440 Blieskastel (DE)
(72) Erfinder: Wack, Helmut, D-66440 Blieskastel (DE)
(74) Vertreter: Lichti, Heiner, Dipl.-Ing.

(56) Entgegenhaltungen:
- WO-A-90/12929
- US-A- 4 698 925

## Beschreibung

Die Erfindung betrifft eine Schaufel für ein Erdbewegungsgerät, z.B. Bagger, Radlader oder ähnliches gemäß dem Oberbegriff des Patentanspruchs 1.

Derartige Schaufeln sind als Anbaugerät für Bagger, Radlader oder entsprechende Arbeitsgeräte ausgebildet und weisen zwei Seitenwangen aus Stahl auf, die unter gegenseitigem Abstand im wesentlichen parallel zueinander angeordnet sind. Zwischen den Seitenwangen erstreckt sich ein ebenfalls aus Stahl bestehender Schaufelboden, der die Seitenwangen miteinander verbindet, so daß eine zumindest einseitig offene, gefäßartige Schaufel gebildet ist. Üblicherweise ist an der Unterkante des Schaufelbodens eine keilförmige Aufnahmeleiste angeordnet, die mit Zähnen besetzt ist, die das Eindringen der Schaufel in das Erdreich oder das aufzunehmende Gut erleichtern sollen.

Die Zähne und gegebenenfalls auch die Leiste sind aus gehärtetem, verschleißfestem Stahl gebildet und werden bei Verschleiß ausgewechselt oder durch Auftragsschweißen ausgebessert. Schaufeln dieser Art werden auch als Ladeschaufeln bezeichnet. Daneben gibt es sogenannte Klappschaufeln, die aus zwei backenförmig zusammenwirkenden Schaufeln bestehen, wobei die beiden Schaufeln grundsätzlich den gleichen Aufbau wie eine Ladeschaufel haben. Hier ist anzumerken, daß sich die Erfindung auf beide Schaufeltypen bezieht.

Die Schaufel wird beispielsweise am freien Ende des Stiels eines Baggers angebracht und an den Hydraulikkreislauf des Baggers angeschlossen, so daß sie zusammen mit dem Ausleger und dem Stiel des Baggers schwenkbar sowie relativ zu diesem verstellbar ist. Die Schaufel dient üblicherweise zum Ausheben von geschüttetem Material, wie auch zu Beladen von Fahrzeugen mit losem Material oder zum Umlagern von Material.

In neuerer Zeit werden derartige Schaufeln auch im verstärktem Maße bei der Aufarbeitung von natürlichen oder künstlichen Roh- und Baustoffen, dem sogenannten Recycling, eingesetzt. Beispielhaft soll hier auf die Wiedergewinnung von Betonbaustoffen eingegangen werden. Beim Abtragen oder Abbrechen von Betonbauwerken oder Betonbauteilen entstehen in der Regel relativ große Bruchstücke, die zu groß und zu schwer sind, um sie in einfacher Weise einer Wiederverwertung zuführen zu können. Aus diesem Grunde werden die Beton-Bruchstücke unmittelbar mit dem Abbruchgerät oder in gesonderten Brechanlagen auf eine solche Größe zerkleinert, daß sie in Abhängigkeit von Art und Beschaffenheit des Betons einer geeigneten Wiederverwendung zugeführt werden können.

Für den Transport und die Verladung oder auch für den Transport des Abbruchs zu der Brechanlage werden üblicherweise Erdbewegungsgeräte, wie Bagger, Radlader oder ähnliches verwendet, die mit einer Ladeschaufel der genannten Art versehen sind. Das auf diese Weise aufgenommene Abbruchmaterial besteht neben den relativ großen, noch zu zerkleinernden Bruchstücken auch aus Betonstücken, die bereits eine derartig geringe Größe aufweisen, daß eine weitere Zerkleinerung in der Brechanlage nicht notwendig ist und gegebenenfalls auch nicht erfolgen kann. Wenn diese Betonstücke geringer Größe trotzdem der Brechanlage zugeführt werden, ist die verbleibende Kapazität der Brechanlage für die großen, zu zerkleinernden Bruchstücke verringert. Auf diese Weise ist die Arbeitsleistung der Brechanlage, d.h. die Menge des zerkleinerten Materials pro Zeiteinheit vermindert. Material besonders kleinerer Korngröße ist in Brechanlagen sogar höchst unerwünscht, da es an den Brechwerkzeugen zu erhöhtem Verschleiß und auch sonst zu Funktionsstörungen führt.

Es ist deshalb sinnvoll, für das Abbruchmaterial vor dessen Zuführung in die Brechanlage eine Vorsortierung vorzunehmen. Dies könnte mittels einer bekannten Schaufel erfolgen, die in ihrem Schaufelboden eine oder mehrere Schlitze aufweist, und insbesondere beim Trennen von Feststoffen und Flüssigkeiten eingesetzt wird. Eine derartige Schlitzanordnung ist zwar hinsichtlich der Siebwirkung ausreichend bei der Trennung einer Flüssigkeit von einem festen Material, beispielsweise der Entwässerung von mit der Schaufel aufgenommenem Erdreich beim Ausheben von Gräben oder beim Baggern unter Wasser; es hat sich jedoch gezeigt, daß ein Sortieren von Abbruchmaterial mit einer solchen Schaufel nicht möglich ist, da sich Betonstücke sehr häufig vor den Schlitzen aufstauen oder in diesen verklemmen, so daß die Schlitze ihre Sortierwirkung verlieren. Auf diese Weise wird mehr Kleinmaterial in der Schaufel zurückgehalten, ohne daß die gewünschte Sieb- oder Sortierwirkung eintritt, und gelangt dann unerwünschterweise in die Brechanlage.

Aus der WO 90/12929, von der im Oberbegriff des Patentanspruchs 1 ausgegangen wird, ist eine Schaufel bekannt, bei der der Schaufelboden von zwei ineinander gesetzten Gittern gebildet ist. Die Gitter sind an ihrem vorderen Ende schwenkbar gelagert und an ihrem hinteren Ende mit einem Exzenterantrieb verbunden, so daß sie sowohl relativ zueinander als auch relativ zu dem Schaufelgehäuse auf und ab bewegbar sind. Eine derartige Schaufel besitzt in Querrichtung, d.h. senkrecht zu den Seitenwangen eine relativ geringe Steifigkeit und weist den weiteren Nachteil auf, daß die Schwingungen des Rostes über die Schaufel in den Stiel des Erdbewegungsgerätes übertragen werden.

Der Erfindung liegt die Aufgabe zugrunde, eine Schaufel der bekannten Art zu schaffen, die eine hohe Stabilität besitzt, eine nur geringe Schwingungsübertragung mit sich bringt und eine schnelle und gute Sortierung bzw. Trennung des in der Schaufel befindlichen Materials zuverlässig gewährleistet.

Diese Aufgabe wird erfindungsgemäß durch eine Schaufel mit den Merkmalen des Patentanspruchs 1 gelöst.

Erfindungsgemäß ist der gitterartige Rost an den Seitenwangen über Schwingungsdämpfer gelagert. Somit ist einerseits eine Vibrationsbewegung möglich, während der Rost andererseits zur Gesamtsteifigkeit der Schaufel beträgt. Eine Lagerung über bewährte Schwingungsdämpfer, z.B. Schwingmetalle, ist kostengünstig zu verwirklichen und ermöglicht darüber hinaus eine Bewegung des gitterartigen Rostes unter nur geringer Geräuschentwicklung, was hinsichtlich der Bedingungen am Arbeitsplatz und hinsichtlich des Umweltschutzes vorteilhaft ist. Auch wird die Schwingung nicht über die Anbaupunkte der Schaufel in den Stiel des Baggers übertragen. Die Seitenwangen, die den gitterartigen Rost lagern, weisen eine relativ hohe Stabilität auf, so daß die Beweglichkeit des gitterartigen Rostes durch seine Lagerung nicht beeinträchtigt wird. Wenn der gitterartige Rost an jeder Seitenwange über zwei Schwingungsdämpfer gelagert ist, kann eine Verkantung des Rostes weitestgehend vermieden und somit eine hohe Sortierwirkung gewährleistet werden.

Der Schaufelboden besteht zumindest abschnittsweise aus einem an der Schaufel gelagerten Rost, der relativ zu der Schaufel in Vibration versetzt werden kann. Aufgrund des gitterartigen Rostes kann eine Vorsortierung oder Siebung des in der Schaufel befindlichen Materials erreicht werden. Dabei ist ein Verstopfen des Rostes durch die Vibrationsbewegungen, die das Material in ständiger Bewegung hält, wirksam vermieden. Dadurch kann eine gute und schnelle Sortierung von kleinen auszusortierenden Bruchstücken und grobem Abbruchmaterial erreicht werden. Darüber hinaus kann die Schaufel auch verwendet werden, ohne daß der gitterartige Rost in Vibrationen versetzt wird, wodurch sie in ihrer Wirkungsweise einer herkömmlichen Lade- oder Klappschaufel ohne bzw. mit einem nur geringem Sortiereffekt entspricht. Auf diese Weise ist die Schaufel vielseitig einsetzbar und somit kostengünstig verwendbar.

Wenn der gesamte Schaufelboden von dem gitterartigen Rost gebildet ist, kann eine sehr schnelle Trennung des auszusortierenden Materials erreicht werden, wobei insbesondere vermieden ist, daß sich das Material in der Schaufel bereichsweise aufstaut und die Siebwirkung herabsetzt.

Lade- und Klappschaufeln weisen, wie bereits angedeutet, an der Aufnahmekante des Schaufelbodens eine Leiste keilförmigen Querschnitts auf, die in der Regel noch mit verschleißfesten Zähnen besetzt ist. Wenn die innere Oberkante der Leiste höher liegt als die Oberseite des Rostes in dem an die Leiste anschließenden Bereich, ist sichergestellt, daß das Material über die keilförmige Leiste nach oben und auf den Rost rutscht, ohne daß die erheblichen Druck- und Schubkräfte beim Aufnehmen des Materials auf den Rost und dessen Lager einwirken.

Wenn zur Erzeugung der Schwingungsbewegung ein Hydraulikmotor verwendet wird, kann dieser in einfacher Weise an die Hydraulikeinrichtung des Erdbewegungsgerätes, z.B. des Baggers, Radladers od. dgl. angeschlossen werden, so daß keine zusätzliche Antriebseinheit notwendig ist.

Die Anordnung eines Getriebes zwischen dem Hydraulikmotor und dem gitterartigen Rost erlaubt eine Umsetzung der Bewegung des Abtriebsorgans des Hydraulikmotors in eine geeignete Vibrationsbewegung sowohl hinsichtlich des Bewegungsverlaufes als auch der Bewegungsgeschwindikeit.

Ein Exzentergetriebe ist dabei konstruktiv relativ einfach sowie störungsunanfällig, was bei den auf Baustellen üblicherweise herrschenden schwierigen Arbeitsbedingungen sehr vorteilhaft ist.

Eine schwingungsstabile und hinsichtlich des Sortiereffektes günstige Ausführung ergibt sich dadurch, daß der Hydraulikmotor und das Getriebe etwa mittig am Schaufelboden und etwa mittig zwischen den Seitenwangen angeordnet ist, die noch dadurch optimiert wird, daß der Hydraulikmotor und das Getriebe etwa mittig zwischen den Schwingungsdämpfern an den Seitenwangen angeordnet ist.

Es hat sich gezeigt, daß bei Druchführung einer kreisförmigen Vibrationsbewegung eine sehr gute Sieb- bzw. Sortierwirkung erzielt wird. Jedoch ist in Abhängigkeit von dem zu sortierenden bzw. siebenden Material auch eine lineare Vibrationsbewegung oder die Kombination einer kreisförmigen und einer linearen Vibrationsbewegung möglich. Dabei kann die Vibrationsbewegung entweder im wesentlichen parallel zur Ebene der Seitenwangen oder senkrecht dazu verlaufen, wobei eine Bewegung parallel zur Ebene der Seitenwangen den Vorteil mit sich bringt, daß die Lagerkräfte, da der gitterartige Rost an den Seitenwangen gelagert ist, in der Ebene der Seitenwangen wirken, und ungünstige Querkräfte gering gehalten werden können.

Wenn der gitterartige Rost aus sichelförmigen Scheibensegmenten besteht, die im wesentlichen parallel zur Ebene der Seitenwangen nebeneinander angeordnet sind, kann eine hohe Stabilität des gitterartigen Rostes erreicht werden. Selbst ein Anprall der Rückseite der Schaufel gegen beispielsweise ein abzureißendes Betonteil führt nicht zu einer Verformung des gitterartigen Rostes, da die Kräfte im wesentlichen in der Scheibenebene der sichelförmigen Scheibensegmente in diese eingeleitet werden und somit in einfacher Weise ableitbar sind.

Es hat sich gezeigt, daß eine gute Sortierwirkung sowie eine nur geringe Vibrationsbelastung des Baggers bzw. des Radladers erreicht werden kann, wenn die Vibrationsfrequenz etwa 2000 min⁻¹ und/oder die Vibrationsamplitude 5 bis 10 mm beträgt. In Abhängigkeit von dem zu sortierenden Material sowie der baulichen Ausgestaltung der Schaufel und des Baggers bzw. des Radladers können jedoch auch andere Frequenzen bzw. Amplituden unter Erzielung der erfindungsgemäßen Vorteile angezeigt sein.

Weitere Merkmale und Vorteile der Erfindung werden aus der folgenden ausführlichen Beschreibung eines bevorzugten Ausführungsbeispiels unter Bezugnahme auf die beigefügen Zeichnungen ersichtlich. Es zeigen:
- Figur 1: einen Bagger mit einer Schaufel in Seitenansicht,
- Figur 2: einen Schnitt II-II der Schaufel gemäß Figur 4,
- Figur 3: eine Ansicht der Schaufel in Richtung III gemäß Figur 2 und
- Figur 4: eine Ansicht der Schaufel in Richtung IV gemäß Figur 2.

Gemäß Figur 1 weist ein Erdbewegungsgerät in Form eines Baggers 10 ein Fahrgestell 13 auf, auf dem ein Aufbau drehbar gelagert ist. Der Aufbau umfaßt ein Führerhaus 11 sowie einen Motor 12, der sowohl zur Bewegung des Baggers 10 als auch zur Bewegung der am Bagger angebrachten Anbaugeräte dient. An dem Aufbau ist darüber hinaus ein Ausleger 14 montiert, an den wiederum der Baggerstiel 15 angeschlossen ist. Ausleger 14 und Stiel 15 sind sowohl relativ zueinander als auch relativ zum Baggeraufbau mittels bekannter hydraulischer Stellantriebe bewegbar. Am freien Ende des Baggerstiels 15 ist eine Schaufel 20 montiert, die mittels einer Kolben-Zylindereinheit 16 relativ zum Baggerstiel 15 in der Zeichenebene gemäß Figur 1 schwenkbar ist.

Die Figuren 2 bis 4 zeigen eine vergrößerte Darstellung der Schaufel 20. Wie insbesondere Figur 3 zu entnehmen ist, weist die Schaufel 20 zwei Seitenwangen 21 auf, die über Quertraversen 21a an der Oberseite verbunden und über diese sowie über ein Schneidmesser bzw. eine Leiste 21b an der Unterseite ausgesteift sind. An den Quertraversen 21a sind Anschlußlaschen 20a befestigt, über die die Schaufel an dem freien Ende des Baggerstiels 15 anbringbar ist. An dem Schneidmesser 21 sind Zähne 29 montiert, die das Eindringen der Schaufel in das aufzunehmende Material erleichtern. Die Seitenwangen 21 sowie die Quertraversen 21a und das Schneidmesser bilden einen starren, verformungssteifen Rahmen.

In diesem Rahmen ist ein gitterartiger Rost 23 eingesetzt, der den Schaufelboden bildet. Der gitterartige Rost 23 besteht aus einer Vielzahl von sichelförmigen Scheibensegmenten 22, die im wesentlichen parallel zur Ebene der Seitenwangen 21 nebeneinander angeordnet und mittels mehrerer Querholme 27 bzw. 28 auf Abstand zusammengehalten sind. Das Schneidmesser 21b weist, wie Fig. 2 zeigt, einen keilförmigen Querschnitt auf. Die innerhalb der Schaufel liegende Oberkante 21c liegt höher als die Oberseite 22a der Scheibensegmente 22 in diesem Bereich, so daß diese beim Aufnehmen des Abbruchmaterial nicht von vorne durch den Arbeitsdruck der Schaufel belastet werden.

Der gitterartige Rost 23 ist über Schwingungsdämpfer 25 an den Seitenwangen 21 gelagert, wobei an jeder Seitenwange zwei Schwingungsdämpfer vorgesehen sind. Eine derartige Lagerung des gitterartigen Roestes 23 ermöglicht dessen Bewegung relativ zu dem von den Seitenwangen 21 sowie den Quertraversen 21a und dem Schneidmesser gebildeten starren Rahmen.

An dem gitterartigen Rost 23 ist ein Hydraulikmotor 24 angeordnet, der über Druckmittelleitungen 24a an den Hydraulikkreislauf des Baggers angeschlossen ist, wie in Figur 1 dargestellt ist. Zwischen den Hydraulikmotor 24 und den gitterartigen Rost 23 ist ein Getriebe 26 zwischengeschaltet, das als Exzentergetriebe ausgebildet ist, wie insbesondere in Figur 2 dargestellt ist. Wenn der Hydraulikmotor 24 angetrieben wird, dreht der Exzenter in der Zeichenebene gemäß Figur 2, wodurch der gitterartige Rost 23 zu einer kreisförmigen Vibrationsbewegung in der Zeichenebene gemäß Figur 2 bzw. in einer dazu parallelen Ebene erregt wird. Eine derartige kreisförmige Vibrationsbewegung verläuft im wesentlichen parallel zu der Ebene der Seitenwangen 21. Durch diese Vibrationsbewegung wird das in der Schaufel 20 befindliche Material, in ständiger Bewegung gehalten und wirksam sortiert. Dabei hat es sich gezeigt, daß eine Schwingungsamplitude von 5 bis 10 mm zur Erzielung einer guten Sortierwirkung ausreicht. Die Vibrationsfrequenz sollte etwa 2000 min⁻¹ betragen, wobei jedoch in Abhängigkeit von der Art und der Beschaffenheit des zu sortierenden Materials auch mit anderen Vibrationsfrequenzen gute Ergebnisse erzielt werden können.

Wie insbesondere aus Fig. 4 ersichtlich sitzen der Hydraulikmotor 24 und das Getriebe 26 etwa mittig zwischen den Lagern bzw. den Schwingungsdämpfern 25, über die der Rost an die Seitenwangen 21 angeschlossen ist. Wie weiterhin aus Fig. 1 ersichtlich sind die Achsen der Lager bzw. der Schwingungsdämpfer einerseits und des Hydraulikmotors 25 bzw. des Getriebes 26 andererseits nur geringfügig versetzt, so daß sich eine insgesamt schwingungsstabile Ausführung ergibt.

Statt der rotatorischen Schwingung kann auch eine lineare Vibrationsbewegung vorgesehen sein. Dabei ist jedoch statt des gezeigten Exzentergetriebes ein Getriebe anderer Bauart notwendig, das die Drehbewegung des Hydraulikmotors in eine lineare Vibrationsbewegung umsetzt. Darüber hinaus ist die Erfindung nicht auf eine parallel zur Ebene der Seitenwangen verlaufene Vibration beschränkt, sondern es ist desweiteren möglich, den gitterartigen Rost im wesentlichen senkrecht zur Ebene der Seitenwangen, d.h. in der Zeichenebene der Figuren 3 und 4 zu erregen.

## Patentansprüche

1. Schaufel (20) für Erdbewegungsgeräte, z.B. Bagger, Radlader od. dgl., mit zwei Seitenwangen (21), einem zwischen den Seitenwangen (21) angeordneten Schaufelboden und einem Rost (23), der an der Schaufel (20) gelagert und in Vibration versetzbar ist, wobei der Schaufelboden zumindest abschnittsweise von dem gitterartigen Rost (23) gebildet ist, dadurch gekennzeichnet, daß der gitterartige Rost (23) an den Seitenwangen (21) über Schwingungsdämpfer (25) schwimmend gelagert ist.

2. Schaufel nach Anspruch 1, dadurch gekennzeichnet, daß der gesamte Schaufelboden von dem Rost (23) gebildet ist.

3. Schaufel nach Anspruch 1 oder 2, mit einer deren Aufnahmekante bildenden, an der freien Unterkante des Schaufelbodens angeordneten Leiste (21b), die einen sich in die Schaufel keilförmig erweiternden Querschnitt aufweist, dadurch gekennzeichnet, daß die innere Oberkante (21c) der Leiste (21b) höher liegt als die Oberseite (22a) des Rostes (23) in dem an die Leiste (21b) anschließenden Bereich.

4. Schaufel nach einem der Ansprüche 1 bis 3, dadurch gekennzeichnet, daß der Rost (23) an jeder Seitenwange (21) über zwei Schwingungsdämpfer (25) gelagert ist.

5. Schaufel nach einem der Ansprüche 1 bis 4, dadurch gekennzeichnet, daß der Rost (23) mittels eines Hydraulikmotors (24) angetrieben ist.

6. Schaufel nach Anspruch 5, dadurch gekennzeichnet, daß der Hydraulikmotor (24) an den Hydraulikkreislauf des Erdbewegungsgerätes angeschlossen ist.

7. Schaufel nach Anspruch 5 oder 6, dadurch gekennzeichnet, daß zwischen dem Hydraulikmotor (24) und dem Rost (23) ein Getriebe (26) zwischengeschaltet ist.

8. Schaufel nach Anspruch 7, dadurch gekennzeichnet, daß das Getriebe als Exzentergetriebe (26) ausgebildet ist.

9. Schaufel nach einem der Ansprüche 1 bis 8, dadurch gekennzeichnet, daß der Hydraulikmotor (24) und das Getriebe (26) etwa mittig am Schaufelboden und etwa mittig zwischen den Seitenwangen (21) angeordnet ist.

10. Schaufel nach einem der Ansprüche 1 bis 9, dadurch gekennzeichnet, daß der Hydraulikmotor (24) und das Getriebe (26) etwa mittig zwischen den Schwingungsdämpfern (25) an den Seitenwangen (21) angeordnet ist.

11. Schaufel nach einem der Ansprüche 1 bis 10, dadurch gekennzeichnet, daß der Rost (23) eine im wesentlichen kreisförmige Vibrationsbewegung ausführt.

12. Schaufel nach einem der Ansprüche 1 bis 11, dadurch gekennzeichnet, daß der Rost (23) eine im wesentlichen lineare Vibrationsbewegung ausführt.

13. Schaufel nach einem der Ansprüche 1 bis 12, dadurch gekennzeichnet, daß die Vibrationsbewegung im wesentlichen parallel zur Ebene der Seitenwangen (21) verläuft.

14. Schaufel nach einem der Ansprüche 1 bis 12, dadurch gekennzeichnet, daß die Vibrationsbewegung im wesentlichen senkrecht zur Ebene der Seitenwangen (21) verläuft.

15. Schaufel nach einem der Ansprüche 1 bis 14, dadurch gekennzeichnet, daß der Rost (23) aus sichelförmigen Scheibensegmenten (22) besteht, die im wesentlichen parallel zur Ebene der Seitenwangen (21) nebeneinander angeordnet und mittels zumindest zweier Querträger (27,28) gehalten sind.

16. Schaufel nach einem der Ansprüche 1 bis 15, dadurch gekennzeichnet, daß die Vibrationsfrequenz etwa 2000 min⁻¹ beträgt.

17. Schaufel nach einem der Ansprüche 1 bis 16. dadurch gekennzeichnet, daß die Vibrationsamplitude etwa 5 bis 10 mm beträgt.

## Claims

1. Bucket (20) for earth moving equipment, e.g. excavators, wheel loaders, etc., with two side walls (21), a bucket bottom located between the side walls (21) and a grating (23), which is mounted on the bucket (20) and can be vibrated, the bucket bottom being at least portionwise formed by the grid-like grating (23), characterized in that the grid-like grating (23) is mounted in floating manner on the side walls (21) by means of vibration dampers (25).

2. Bucket according to claim 1, characterized in that the complete bucket bottom is formed by the grating (23).

3. Bucket according to claim 1 or 2, having a ledge (21b) forming the reception edge thereof and located on the free lower edge of the bucket bottom and which has a cross-section widening in wedge-shaped manner into the bucket, characterized in that the inner upper edge (21c) of the ledge (21b) is higher than the top (22a) of the grating (23) in the areaconnected to the ledge (21b).

4. Bucket according to one of the claims 1 to 3, characterized in that the grating (23) is mounted on each side wall (21) by means of two vibration dampers (25).

5. Bucket according to one of the claims 1 to 4, characterized in that the grating (23) is driven by means of a hydraulic motor (24).

6. Bucket according to claim 5, characterized in that the hydraulic motor (24) is connected to the hydraulic circuit of the earth moving equipment.

7. Bucket according to claim 5 or 6, characterized in that a gear (26) is interposed between the hydraulic motor (24) and the grating (23).

8. Bucket according to claim 7, characterized in that the gear is constructed as an eccentric gear (26).

9. Bucket according to one of the claims 1 to 8, characterized in that the hydraulic motor (24) and the gear (26) are positioned roughly centrally on the bucket bottom and roughly centrally between the side walls (21).

10. Bucket according to one of the claims 1 to 9, characterized in that the hydraulic motor (24) and the gear (26) are positioned roughly centrally between the vibration dampers (25) on the side walls (21).

11. Bucket according to one of the claims 1 to 10, characterized in that the grating (23) performs a substantially circular vibratory movement.

12. Bucket according to one of the claims 1 to 11, characterized in that the grating (23) performs a substantially linear vibratory movement.

13. Bucket according to one of the claims 1 to 12, characterized in that the vibration movement is substantially parallel to the plane of the side walls (21).

14. Bucket according to one of the claims 1 to 12, characterized in that the vibration movement is substantially perpendicular to the plane of the side walls (21).

15. Bucket according to one of the claims 1 to 14, characterized in that the grating (23) comprises sickle-shaped disk segments (22), which are juxtaposed substantially parallel to the plane of the side walls (21) and are held by means of at least two transverse girders (27,28).

16. Bucket according to one of the claims 1 to 15, characterized in that the vibration frequency is approximately 2000 min⁻¹.

17. Bucket according to one of the claims 1 to 16, characterized in that the vibration amplitude is approximately 5 to 10 mm.

## Revendications

1. Godet (20) pour engin de terrassement, par exemple excavateur, chargeuse sur roues ou similaire, comportant deux parois latérales (21), un fond de godet placé entre les deux parois latérales (21) et une grille (23), montée sur le godet 20 et susceptible d'être mise en vibration, le fond de godet étant formé, au moins partiellement, par la grille (23), caractérisé en ce que la grille (23) est montée flottante sur les parois latérales (21) au moyen d'amortisseurs (25).

2. Godet selon la revendication 1, caractérisé en ce que la totalité du fond de godet est constituée par la grille (23).

3. Godet selon l'une quelconque des revendications 1 ou 2, comportant un rebord (21b) placé sur la face inférieure libre du fond de godet, constituant le bord d'attaque de celui-ci, dont la section s'élargit en biseau dans le godet, caractérisé en ce que le bord intérieur supérieur (21c) du rebord (21b) est situé plus haut que la face supérieure (22a) de la grille (23) dans la zone contigue au rebord (21b).

4. Godet selon l'une quelconque des revendications 1 à 3, caractérisé en ce que la grille (23) est montée sur chaque paroi latérale (21) sur deux amortisseurs (25).

5. Godet selon l'une quelconque des revendications 1 à 4, caractérisé en ce que la grille (23) est actionnée au moyen d'un moteur hydraulique (24).

6. Godet selon la revendication 5, caractérisé en ce que le moteur hydraulique (24) est relié au circuit hydraulique de l'engin de terrassement.

7. Godet selon l'une quelconque des revendications 5 ou 6, caractérisé en ce qu'un engrenage (26) est intercalé entre le moteur hydraulique (24) et la grille (23).

8. Godet selon la revendication 7, caractérisé en ce que l'engrenage est un engrenage excentrique.

9. Godet selon l'une quelconque des revendications 1 à 8, caractérisé en ce que le moteur hydraulique (24) et l'engrenage (26) sont placés en position sensiblement médiane sur le fond de godet et sensiblement à mi-longueur entre les parois latérales (21).

10. Godet selon l'une quelconque des revendications précédentes, selon l'une quelconque des revendications 1 à 9, caractérisé en ce que le moteur hydraulique (24) et l'engrenage (26) sont placés sur les parois latérales (21) environ à mi-longueur entre les amortisseurs (25).

11. Godet selon l'une quelconque des revendications 1 à 10, caractérisé en ce que la grille effectue un mouvement de vibration essentiellement circulaire.

12. Godet selon l'une quelconque des revendications 1 à 11, caractérisé en ce que la grille (23) effectue un mouvement de vibration essentiellement linéaire.

13. Godet selon l'une quelconque des revendications 1 à 12, caractérisé en ce que le mouvement de vibration s'effectue essentiellement parallèle au plan des parois latérales (21).

14. Godet selon l'une quelconque des revendications 1 à 12, caractérisé en ce que le mouvement de vibration s'effectue essentiellement perpendiculaire au plan des parois latérales (21).

15. Godet selon l'une quelconque des revendications 1 à 14, caractérisé en ce que la grille (23) est constituée de segments de disque (22) en forme de croissant, placés essentiellement parallèles au plan des parois latérales (21) et maintenus par au moins deux traverses porteuses (27,28).

16. Godet selon l'une quelconque des revendications 1 à 15, caractérisé en ce que la fréquence des vibrations se situe à environ 2000 min⁻¹.

17. Godet selon l'une quelconque des revendications 1 à 16, caractérisé en ce que l'amplitude des vibrations se situe entre 5 et 10 mm.
